# EUROPÄISCHE PATENTSCHRIFT

(11) **EP 0 075 789 B1**
(45) Veröffentlichungstag und Bekanntmachung des Hinweises auf die Patenterteilung: **04.11.1987**
(21) Anmeldenummer: 82108553.7
(22) Anmeldetag: 16.09.1982
(51) Int. Cl.: A45D 2/14, A45D 2/22

(54) **Haarwellwickler**
Hair curler
Boucleur pour cheveux

(30) Priorität: 24.09.1981 DE 3138002
(43) Veröffentlichungstag der Anmeldung: 06.04.1983
(73) Patentinhaber: Henkel Kommanditgesellschaft auf Aktien, 40191 Düsseldorf (DE)
(72) Erfinder: Schneider, Hans, D-4056 Schwalmtal (DE); Hollenberg, Detlef, Dr., D-4010 Hilden (DE)

## Beschreibung

Die Erfindung betrifft einen Haarwellwickler mit einem Hohlräume enthaltenden, langgestreckten, etwa zylinderförmigen Wickelkörper, auf dem die Haare mit Hilfe eines elastischen, zwischen an den Längsenden des Wickelkörpers vorgesehenen Zapfen aufzuspannenden Spannbandes festzulegen sind, und mit sich in zueinander und zurZylinderachse parallelen Ebenen von der Peripherie bis zu jeweils einem Löcher aufweisenden Steg erstreckenden Längsnuten mit zu den Ebenen im wesentlichen parallelen Seitenwänden. Der Begriff "zylinderförmig" ist dabei so allgemein zu verstehen, daß er langgestreckte, um eine Achse rotationssymmetrische Körper umfaßt. Diese Körper können im Bereich der Längsenden einen hyperboloidförmig ansteigenden Durchmesser aufweisen.

Ein gattungsgemäßer Haarwellwickler ist beispielsweise aus der DE-U-77 33 511 bekannt.

Der aus dem Stand der Technik bekannte Haarwellwickler besitzt aber quer und parallel zur Mittelachse verlaufende Hohlräume, die dazu dienen, das auf dem Kopf störende Gewicht des Wickelkörpers herabzusetzen, und welche nach einer der Erfindung zugrunde liegenden Erkenntnis auch ein Reservoir für das verwendete Wellmittel bilden und ein Abtropfen überschüssigen Weilmittels weitgehend verhindern können. Zum Herstellen dieses, eine relativ komplizierte geometrische Form aufweisenden Wickelkörpers im Spritzgußverfahren werden aber relativ aufwendige Werkzeuge benötigt. Die Werkzeuge, zu denen bewegliche, nur mit relativ hohem Aufwand herzustellende Teile wie Kerne und Schieber gehören, werden während der Betriebszeit einem dauernden Verschleiß ausgesetzt.

Der Erfindung liegt die Aufgabe zugrunde, einen mit Hilfe einer zweiteiligen Spritzgußform, d. h. einer zwei Backen besitzenden Spritzgußform, herzustellenden Wickelkörper für einen Haarwellwickler eingangs genannter Art zu schaffen. Die erfindungsgemäße Lösung besteht darin, daß sich die Längsnuten in einer Zylinderlängshälfte von einer Seite der Peripherie und in der anderen Zylinderlängshälfte von der gegenüberliegenden Seite der Peripherie jeweils sehnenartig in den Wickelkörper hinein erstrecken, derart, daß der Wickelkörper allein mit Hilfe einer aus zwei symmetrischen Werkzeughälften bzw. Formbacken bestehenden Spritzgußform herstellbar ist.

Durch die Erfindung wird erreicht, daß zum Spritzgießen des Wickelkörpers eine lediglich zweiteilige Form erforderlich ist, wobei die Längsnuten senkrecht zur Trennebene der beiden Spritzgußformhälften stehen sollen. Hierdurch wird es möglich, der einen Backe der Spritzgußform jeweils die zu einer Zylinderlängshälfte gehörigen Längsnuten zuzuordnen, wobei die Kernteile der Formbacke in das Innere der anderen Formbacke hineinragen können. Da die Form keine bei Anwendung zu bewegende Teile besitzt, ist auch der Verschleiß relativ gering.

Der am Fuß der jeweiligen Längsnut vorgesehene Steg dient der mechanischen Stabilisierung des Wickelkörpers enthält aber Löcher als Verbindung des angrenzenden Innenraums der jeweiligen Längsnut zur Wickelkörperperipherie oder zu einer an den Steg anschließenden von der gegenüberliegenden Außenseite des Wickelkörpers sich in diesen hinein erstreckenden Längsnut. Die Verbindungslöcher sollen eine solche Größe (kreisförmig, oval rechteckig) haben, daß sie das Wellmittel durchlassen, den Steg aber nicht nennenswert mechanisch schwächen.

Vorzugsweise wird die Stabilität bzw. Biegesteifheit des Wickelkörpers auch im Hinblick darauf durch die Geometrie und Materialauswahl so eingestellt, daß beim Aufspannen des Spannbandes eine störende Biegung des Wickelkörpers nicht auftritt.

Gemäß weiterer Ausgestaltung soll das Spannband selbst aus einem gegenüber der jeweiligen Anwendungsflüssigkeit chemisch neutralen Kunststoff bestehen, der elastisch genug ist, um mit relativ geringem Kraftaufwand über den Wickelkörper und die darum gewickelten Haare gespannt zu werden. Bisher wurden für diese Zwecke Gummibänder benutzt, die zunächst zu extrudieren und in einem weiteren Arbeitsgang durch Stanzen mit Befestigungslöcher zu versehen waren. In Ausgestaltung wird ein aus einem thermoplastisch zu verarbeitenden, gummielastischen Poyurethan (PUR) nach dem Spritzgußverfahren hergestelltes Spannband mit beim Spritzen eingeformten Befestigungslöchern für die an den Längsenden des Wickelkörpers angeordneten Zapfen vorgesehen. Die dem verwendeten Material eigene Materialelastizität kann ferner vorzugsweise durch eine spezielle Formelastizität des Spannbandes noch ergänzt werden. Beispielsweise können in das Spannband Löcher mit rundem oder rautenförmigem Umfang und im wesentlichen konstant breiten Randstreifen eingeformt werden.

Als Material für das Spannband kommt in Betracht:
Thermoplastisches Polyurethan-Elastomer, hergestellt durch Umsetzung einer Mischung von Butandiol und einem Polymerendiol mit einem Molekulargewicht von 800 bis 3000 auf Ester-und/oder Etherbasis mit Diphenylmetandiisocyanat, wobei die Mengenverhältnisse der Ausgangsstoffe nach dem bekannten Stand der Technik so gewählt werden, daß das entstehende Produkt nach thermoplastischer Verarbeitung bei Raumtemperatur eine Shore-Härte nach DIN 53505 von 75 bis 85 hat.

Anhand der schematischen Darstellung von Ausführungsbeispielen werden weitere Einzelheiten der Erfindung erläutert. Es zeigen:
Fig. 1, 2 Längsansicht und Querschnitt von 2 verschieden ausgebildeten, erfindungsgemäßen Wickelkörpern; und
Fig. 3 bis 5 Ansichten von drei verschieden ausgebildeten, erfindungsgemäß hergestellten Spannbändern.

In den Fig. 1 und 2 wird jeweils ein insgesamt mit 1 und 2 bezeichneter Wickelkörper in Längsansicht a und Querschnitt b schematisch dargestellt. Der langgestreckte, im Prinzip zylinderförmige Wickelkörper 1 und 2 weist in zueinander und zur Zylinderachse 4 parallelen Ebenen von der Peripherie bis zu einem Löcher 5 aufweisenden Steg 6 erstreckende Längsnuten 7 mit zu den Ebenen im wesentlichen parallelen Seitenwänden 8 auf. Gemäß Fig. 1 und 2 verlaufen die Längsnuten 7 sehnenartig in den Wickelkörper 1, 2 hinein.

Die Längsnuten 7 durchdringen den Wickelkörper 1, 2 fast ganz, d.h. bis auf einen an der Peripherie verbleibenden Steg 6. Dieser Fall wird in den Fig. 1 und 2 schematisch dargestellt. Grundsätzlich soll die Anordnung der Längsnuten 7, Stege 6 und Löcher 5 so gewählt werden, daß eine zweiteilige Spritzgußform zum Herstellen des Wickelkörpers zu konstruieren ist, das Gewicht bei ausreichender Stabilität des Wickelkörpers möglichst niedrig wird und genug Raum Hohlraum als Reservoir für das flüssige Wellmittel zur Verfügung steht. Eine zweiteilige Spritzgußform wird möglich, wenn die Längsnuten 7 alle in zueinander parallelen Ebenen (Fig. 1 und 2) liegen. Die Trennebene der entsprechenden Formbacken zum Ausführen des Spritzgußverfahrens verläuft in den Ausführungsbeispielen gemäß Fig. 1 und 2 jeweils längs der gestrichelten, durch die Zylinderachse 4 und senkrecht zu den Längsnuten 7 stehenden Linie 9.

Es hat sich gezeigt, daß die geometrischen Abmessungen der Löcher 5 und Längsnuten 7 auf die Reservoirwirkung des Wickelkörpers Einfluß haben. Während sich die Länge (parallel zur Achse 4) der Längsnut 7 aus der Gesamtlänge des jeweiligen Wickelkörpers ergibt - aus Stabilitätsgründen werden die Längsnuten zweckmäßig einmal in der Mitte des Wickelkörpers 1 und 2 getrennt - haben die Löcher 5 und Längsnuten 7 vorzugsweise Durchmesser bzw. Breiten von 1,8 bis 2,5 mm bzw. 1,2 bis 2,0 mm.

In den Fig. 3 bis 5 werden verschiedene Formen des erfindungsgemäß aus einem thermoplastisch verarbeitbaren gummielastischen Polyurethan bestehenden spritzfähigen Kunststoff hergestellten Spannbandes dargestellt. Vorzugsweise wird zum Herstellen des in den Fig. 4, 5 und 6 der Reihe nach insgesamt mit 11,12 und 13 bezeichneten Spannbandes das von der Firma Elastogran GmbH, Lemförde, unter dem Handelsnamen "Elastollan" (eingetragenes Warenzeichen) gelieferte dauerthermoplastische Polyurethan-"Elastomer" verwendet. Bei Benutzung solchen und ähnlichen Kunststoffs erhält man den besonderen Vorteil, daß das Spannband im kontinuierlichen Verfahren mit Befestigungslöchern und der sonstigen Formgestaltung ohne jede Stanzarbeit oder dergleichen zu spritzen ist.

Da die wegen der erforderlichen chemischen Neutralität gegenüber der Anwendungsflüssigkeit geeigneten spritzfähigen Kunststoffe nicht immer vom Material her so elastisch sind wie Gummi, ist es zweckmäßig, die Materialelastizität durch eine Formelastizität zu ergänzen. Beispielsweise kann daher anstelle der geraden Form des Spannbandes 11 von Fig. 3 eine nach Art eines Geflechts elastische Form gemäß Fig. 4 und 5 vorgesehen werden, die durch eingespritzte Löcher 14 und 15 von beispielsweise Rauten- oder Kreisform mit im wesentlichen konstant breiten Randstreifen 16 zu kennzeichnen ist.

Bei Anwendung werden die Spannbänder 11 bis 13 mit ihren Befestigungslöchern 17 und 18 an den an den Längsenden der Wickelkörper 1 und 2 vorgesehenen Zapfen 19 und 20 eingehakt. Zweckmäßig besitzt das Spannband 11 bis 13 an einem Längsende eine Grifflasche 21, die ebenfalls beim Spritzen ohne besonderen Arbeitsgang anzuformen ist. Bei Anwendung wird zunächst das Befestigungsloch 17 über den Zapfen 19 gestülpt und dann nach dem Aufdrehen der Haare auf den Wickelkörper 1 bis 3 das Befestigungsloch 18 durch Anfassen an der Grifflasche 21 über den Zapfen 20 gehakt.

## Patentansprüche

1. Haarwellwickler mit einem Hohlräume (5, 7) enthaltenden, langgestreckten, etwa zylinderförmigen Wickelkörper (1, 2), auf dem die Haare mit Hilfe eines elastischen, zwischen an den Längsenden des Wickelkörpers vorgesehenen Zapfen (19, 20) aufzuspannenden Spannbandes (11,12,13) festzulegen sind, und mit sich in zueinander und zur Zylinderachse (4) parallelen Ebenen von der Peripherie bis zu jeweils einem Löcher (5) aufweisenden Steg (6) erstreckenden Längsnuten (7) mit zu den Ebenen im wesentlichen parallelen Seitenwänden (8),
dadurch gekennzeichnet,
daß sich die Längsnuten (7) in einer Zylinderlängshälfte von einer Seite der Peripherie und in der anderen Zylinderlängshälfte von der gegenüberliegenden Seite der Peripherie jeweils sehnenartig in den Wickelkörper hineinerstrecken, derart, daß der Wickelkörper (1, 2) allein mit Hilfe einer aus zwei symmetrischen Werkzeughälften bzw. Formbacken bestehenden Spritzgußform herstellbar ist.

2. Haarwellwickler nach Anspruch 1
dadurch gekennzeichnet,
daß die Löcher (5) in dem Steg (6) kreisförmig, oval oder rechteckig ausgebildet sind.

3. Haarwellwickler nach einem der Anspruch 1 u.2
dadurch gekennzeichnet,
daß die Stabilität bzw. Biegesteifheit des Wickelkörpers (1 bis 3) im Hinblick darauf eingestellt ist, daß beim Aufspannen des Spannbandes (11, 12, 13) eine störende Biegung des Wickelkörpers nicht auftritt.

4. Haarwellwickler nach einem der Ansprüche 1 bis 3,
gekennzeichnet durch
ein aus einem thermoplastisch zu verarbeitenden, gummielastischen Polyurethan nach dem Spritzgußverfahren hergestelltes Spannband (11, 12, 13) mit beim Spritzen eingeformten Befestigungslöchern (17, 18) für die an den Längsenden des Wickelkörpers (1, 2) vorgesehenen Zapfen (19, 20).

5. Haarwellwickler nach einem oder mehreren der Ansprüche 1 bis 6,
dadurch gekennzeichnet,
daß die Material-Elastizität des Spannbandes (11 bis 13) durch Formelastizität, z. B. durch eingespritzte Löcher (14, 15) mit im wesentlichen konstant breiten Randstreifen (16), ergänzt ist.

## Claims

1. Hair-curling roller with an alongate, about cylindrical roller body (1, 2), which contains hollow spaces (5, 7) and on which the hairs are to be fixed by means of an elastic tightening band (11,12,13) to be stretched between spigots (19, 20) provided at ths longitudinal ends of the roller body, and with longitudinal grooves (7), which extend in planes parallel one to the other and to the cylinder axis (4) from the periphery to a respective web (6) displaying holes (5), with side walls (8) substantially parallel to the planes, characterised thereby, that the longitudinal grooves (7) extend from one side of the periphery in one cylinder half and from the oppositely disposed side of the periphery in the other cylinder half each time in the manner of a chord into the roller body in such a manner that the roller body (1, 2) is producible solely with the aid of an injection moulding die consisting of two symmetrical tool halves or moulding cheeks.

2. Hair-curling roller according to claim 1, characterised thereby, that the holes (5) in the web (6) are formed to be circular, oval or rectangular.

3. Hair-curling roller according to one of the claims 1 and 2, characterised thereby, that the rigidity or bending stiffness of the roller body (1 to 3) is sat with a view to a disturbing bending of the roller body not occurring on the stretching-on of the tightening band (11, 12, 13).

4. Hair-curling roller according to one of the claims 1 to 3, characterised by a tightening band (11,12,13), produced by an injection-moulding process of rubber-elastic polyurethans which is processable thermoplastically, with fastening holes (17, 18), which are shaped in during the moulding, for the spigots (19, 20) provided at the longitudinal ends of the roller body (1, 2).

5. Hair-curling roller according to one or more of the claims 1 to 4, characterised thereby, that the material elasticity of the tightening band (11 to 13) is augmented by shape elasticity, for example through moulded-in holes (14,15) with rim strips (16) of substantially constant width.

## Revendications

1. Bigoudi constitue d'un corps d'enroulement (1, 2) allongé, sous forme à peu près d'un cylindre, comportant des cavités (5) et sur lequel les cheveux peuvent être fixes a l'aide de bandes de serrage élastique (11, 12, 13) pouvant être tendues entre des tourillons (19, 20) prévus à ses extrémités longitudinales, ce corps d'enroulement compotrant aussi des rainures longitudinales (7) s'étendant chacune dans des plans parallèles entre eux et à l'axe (4) du cylindre, de la périphérie jusqu'à une âme (6) présentant des trous (5), et dont les parois latérales (8) sont pratiquement parallèles à ces plans, bigoudi caractérisé par le fait que les rainures longitudinales (7) s'etendent, dans une moitié longitudinales du cylindre, depuis un côté de la périphérie, et dans l'autre moitié longitudinale du cylindre, depuis le côté opposé de la périphérie, jusqu'à l'intérieur du corps d'enroulement, chaque fois de façon similaire à une corde, de telle sorte que le corps d'enroulement (1, 2) peut être fabriqué seulement à l'aide d'un moule d'injection constitué de deux moitiés d'outil ou machoires de moule symétriques.

2. Bigoudi selon la revendication 1, caractérisé par le fait que les trous (5) de l'âme (6) sont de constitution circulaire, ovale ou rectangulaire.

3. Bigoudi selon l'une ou l'autre des revendications 1 ou 2, caractérisé par le fait que la stabilité ou la rigidité en flexion du corps d'enroulement (1, 2) est réglée en vue du fait que lors de la tension d'une bande de serrage (11, 12, 13), il ne se produise pas sur lui de flexion génante.

4. Bigoudi selon l'une quelconque des revendications 1 à 3, caractérisé par le fait que chaque bande de serrage (11, 12, 13) est fabriquée, selon le procédé de moulage par injection, en partant d'un polyuréthanne élastique à la façon du caoutchouc pouvant être transformé thermoplastiquement, et que ses trous de fixation (17, 18) sont formés lors de l'injection pour s'adapter sur les tourillons (19, 20) prévus aux extrémites longitudinales du corps d'enroulement (1, 2).

5. Bigoudi selon l'une quelconque des revendications 1 à 4, caractérisé par le fait que l'élasticité de la matière constituant chaque bande (11, 12, 13) est completée par une élasticité de forme, par exemple par des trous (14,15) formés par injection et bordés par une bande marginale (16) de largeur pratiquement constante.
